# EUROPÄISCHE PATENTANMELDUNG

(11) **EP 3 945 042 A1**
(43) Veröffentlichungstag der Anmeldung: **02.02.2022**
(21) Anmeldenummer: 20188385.7
(22) Anmeldetag: 29.07.2020
(51) Int. Cl.: B65F 1/16

(54) **MÜLLCONTAINER**

(71) Anmelder: emz-Hanauer GmbH & Co. KGaA, 92507 Nabburg (DE)
(72) Erfinder: Gareis, Oliver, 92546 Schmidgaden (DE); Bayerl, Manuel, 92723 Tännesberg (DE)
(74) Vertreter: Katérle, Axel

(57) **Zusammenfassung**

Ein Müllcontainer (10) umfasst eine Containerwanne (14) und eine Deckelkonstruktion (16) mit mindestens einem an einem Deckelträger (18) relativ zu diesem um eine Schwenkachse (42) schwenkbar gehaltenen Schwenkdeckel (12) zur oberseitigen Abdeckung der Containerwanne. Darüber hinaus umfasst der Müllcontainer eine Sperreinrichtung (26), um den Schwenkdeckel in einer gegebenen relativen Sperr-Schwenkstellung gegen Verschwenkung gegenüber dem Deckelträger lösbar zu sperren, wobei die Sperr-Schwenkstellung in einem Mülleinwurf-Bereitschaftszustand des Müllcontainers einer Schließstellung des Schwenkdeckels entspricht, in welcher die Containerwanne von der Deckelkonstruktion gegen Mülleinwurf abgedeckt ist. Die Sperreinrichtung umfasst einen Arretierkörper (50), welcher aus einer Arretierstellung, in welcher der Arretierkörper eine Arretierung des Schwenkdeckels gegen Verschwenkung aus der Sperr-Schwenkstellung bewirkt, durch Schwerkrafteinfluss in eine Freigabestellung verlagerbar angeordnet ist, in welcher der Arretierkörper eine Verschwenkung des Schwenkdeckels aus der Sperr-Schwenkstellung gestattet. Zudem umfasst die Sperreinrichtung einen beweglich angeordneten Steuerkörper (58) sowie eine elektrisch steuerbare Antriebseinheit (62) für den Steuerkörper, wobei durch Antrieb des Steuerkörpers (58) der Arretierkörper (50) aus der Arretierstellung in die Freigabestellung transferierbar ist.

## Beschreibung

Die Erfindung betrifft einen Müllcontainer mit einer Containerwanne und einer Deckelkonstruktion, welche mindestens einen Schwenkdeckel zur Abdeckung der Containerwanne an deren Wannenoberseite aufweist.

Zum Stand der Technik betreffend Müllcontainer, welche zur Sammlung häuslichen Mülls geeignet sind, kann beispielhaft auf die DE 20 2019 101 543 U1 verwiesen werden.

In Wohnanlagen mit Wohnungen für mehrere Haushalte werden oftmals gemeinschaftliche Müllcontainer aufgestellt, die von den Mitgliedern aller Haushalte der Wohnanlage zum Mülleinwurf genutzt werden können. Herkömmliche gemeinschaftliche Müllcontainer sind durch eine Deckelkonstruktion mit einem oder mehreren Schwenkdeckeln verschlossen. Die Schwenkdeckel sind durch eine Sperreinrichtung in einem geschlossenen Zustand, in welchem ein Mülleinwurf nicht möglich ist, sperrbar. Den Haushalten werden Berechtigungsschlüssel z.B. in Form eines elektrisch oder magnetisch auslesbaren Informationsträgers ausgehändigt, mittels dessen die Müllcontainer elektrisch gesteuert entsperrbar sind. Unmittelbar an dem betreffenden Müllcontainer oder in der Nähe desselben befindet sich eine Lesevorrichtung, mit welcher der Benutzer seinen Berechtigungsschlüssel zusammenführen muss. Erweist sich der Benutzer als berechtigt, wird der betreffende Müllcontainer entsperrt und der Benutzer kann den Containerdeckel öffnen und seinen Müll in den Container einwerfen. Auf diese Weise ist eine verursachergerechte Abrechnung der Containernutzung durch die Anwohner der Wohnanlage möglich.

Die Entsorgung des gemeinschaftlichen Mülls erfolgt häufig mittels eines Müllfahrzeugs, welches den Müllcontainer anheben, kippen und in einen Laderaum entleeren kann. Solche Müllfahrzeuge bedienen regelmäßig eine Vielzahl von Wohnanlagen. Es wäre nicht praktikabel, müssten die Fahrer des Müllfahrzeugs jedesmal händisch einen Berechtigungsschlüssel benutzen, um einen Müllcontainer zu entsperren, bevor dieser entleert werden kann. Herkömmliche Containerlösungen sehen deshalb vor, den Müllcontainer mit einem Sensor zur Erfassung der geodätischen Höhe auszurüsten. Mittels eines solchen Sensors kann das Hochheben des Müllcontainers durch ein Müllfahrzeug detektiert werden. Erkennt eine Steuereinheit des Müllcontainers anhand des Sensorsignals, dass der Container hochgehoben wurde, bewirkt die Steuereinheit die Entsperrung des Containers. Es hat sich in der Praxis gezeigt, dass bei derartigen Lösungen die Sperreinrichtung einer vergleichsweise hohen Gefahr ausgesetzt ist, durch das Müllfahrzeug beschädigt zu werden. Die Beschädigungsgefahr kann vor allem von einer möglichen Fehlfunktion des Höhensensors herrühren, der den hochgehobenen Zustand des Müllcontainers in einem Fehlerfall womöglich nicht ordnungsgemäß erkennt. Wenn dann trotz weiterhin gesperrten Containerdeckels das Müllfahrzeug versucht, den Container zu entleeren, kann die Sperreinrichtung mechanische Schäden davontragen.

Eine Aufgabe der Erfindung ist es, einen insbesondere für die gemeinschaftliche Nutzung in einer Wohnanlage geeigneten Müllcontainer bereitzustellen, der vergleichsweise wenig anfällig für Beschädigungen bei Entleerung durch ein Müllfahrzeug ist.

Bei der Lösung dieser Aufgabe geht die Erfindung von einem Müllcontainer aus, welcher umfasst: eine Containerwanne; eine Deckelkonstruktion mit mindestens einem Schwenkdeckel zur oberseitigen Abdeckung der Containerwanne, wobei der Schwenkdeckel an einem Deckelträger relativ zu diesem um eine Schwenkachse schwenkbar gehalten ist; und eine Sperreinrichtung, um den Schwenkdeckel in einer gegebenen relativen Sperr-Schwenkstellung gegen Verschwenkung gegenüber dem Deckelträger lösbar zu sperren. Die Sperr-Schwenkstellung ist eine Stellung, welche in einem Mülleinwurf-Bereitschaftszustand des Müllcontainers einer Schließstellung des Schwenkdeckels entspricht, in welcher die Containerwanne von der Deckelkonstruktion gegen Mülleinwurf abgedeckt ist. Die Sperreinrichtung umfasst einen Arretierkörper, welcher aus einer Arretierstellung durch Schwerkrafteinfluss in eine Freigabestellung verlagerbar angeordnet ist. In der Arretierstellung bewirkt der Arretierkörper eine Arretierung des Schwenkdeckels gegen Verschwenkung aus der Sperr-Schwenkstellung. Dagegen gestattet der Arretierkörper in seiner Freigabestellung eine Verschwenkung des Schwenkdeckels aus der Sperr-Schwenkstellung. Erfindungsgemäß umfasst die Sperreinrichtung einen beweglich angeordneten Steuerkörper sowie eine elektrisch steuerbare Antriebseinheit für den Steuerkörper, wobei durch Antrieb des Steuerkörpers der Arretierkörper aus der Arretierstellung in die Freigabestellung transferierbar ist.

Bei der erfindungsgemäßen Lösung ist der Arretierkörper durch zweierlei Mechanismen aus seiner Arretierstellung in die Freigabestellung bewegbar. Ein erster Mechanismus beruht auf dem Einfluss der Schwerkraft, d.h. bei geeigneter Manövrierung und dementsprechend veränderter räumlicher Orientierung des Deckelträgers führt die Schwerkraft dazu, dass der Arretierkörper seine Arretierstellung verlässt und in die Freigabestellung gelangt. Ein zweiter Mechanismus beruht auf der aktiven Beeinflussung des Arretierkörpers durch den Steuerkörper, wozu die Antriebseinheit aktiviert werden muss. Der Schwerkraft-Mechanismus ist unabhängig von dem Steuerkörper-Mechanismus. Der Schwerkraft-Mechanismus kann beispielsweise bei der Entleerung des Müllcontainers zum Einsatz kommen, indem ein Greifer des Müllfahrzeugs den Deckelträger greift und durch geeignete Verlagerung des Deckelträgers den Arretierkörper schwerkraftbedingt in dessen Freigabestellung übergehen lässt. Die Gefahr, den Müllcontainer durch das Müllfahrzeug zu beschädigen, ist dabei vergleichsweise gering, weil der Schwerkraft-Mechanismus eine hohe Funktionszuverlässigkeit bietet und wenig ausfallgefährdet ist. Der Steuerkörper-Mechanismus kann dagegen den Nutzern des Müllcontainers, also beispielsweise den Anwohnern einer Wohnanlage, vorbehalten sein. Diese müssen z.B. mittels eines Berechtigungsschlüssels die Antriebseinheit aktivieren, um dadurch den Schwenkdeckel zu entsperren und Zugang zum Müllraum des Müllcontainers zu erhalten. Der Berechtigungsschlüssel kann beispielsweise Karten-, Stift- oder eine andere Form haben und elektrisch, elektromagnetisch, magnetisch oder optisch auslesbare Berechtigungsinformationen enthalten. Der Berechtigungsschlüssel kann bei bestimmten Ausführungsformen nicht nur passiver Träger von Berechtigungsinformationen sein, sondern mit einer elektronischen Intelligenz in Form eines Prozessors mit einem Steuerprogramm ausgeführt sein.

Die Antriebseinheit ist bei bestimmten Ausführungsformen eine elektromotorische Antriebseinheit, umfasst also einen Elektromotor und kann darüber hinaus im Kraftübertragungsweg von dem Elektromotor zu dem Steuerkörper ein Untersetzungsgetriebe umfassen. Alternativ ist zum Beispiel eine Ausgestaltung der Antriebseinheit mit einem Elektromagnet-Aktor, einem Bimetall-Aktor oder einem nach einem anderen Wirkprinzip arbeitenden Aktor vorstellbar.

Bei bestimmten Ausführungsformen umfasst die Sperreinrichtung einen von dem Arretierkörper gesonderten, relativ zu einer Eingriffsstruktur zwischen einer Eingriffsstellung und einer Außereingriffsstellung beweglich angeordneten Sperrkörper, welcher in der Eingriffsstellung in einem den Schwenkdeckel gegen Verschwenkung aus der Sperr-Schwenkstellung sperrenden Eingriff mit der Eingriffsstruktur steht und in der Freigabestellung aus dem Sperreingriff mit der Eingriffsstruktur befreit ist und eine Verschwenkung des Schwenkdeckels gestattet. Der Arretierkörper arretiert hierbei in der Arretierstellung den Sperrkörper gegen Bewegung aus der Eingriffsstellung in die Außereingriffsstellung und gibt in der Freigabestellung den Sperrkörper für eine Bewegung aus der Eingriffsstellung in die Außereingriffsstellung frei.

Die Eingriffsstruktur ist bei bestimmten Ausführungsformen von einem mit dem Schwenkdeckel über ein Hebelgestänge bewegungsgekoppelten, insbesondere stangenartig länglich ausgebildeten Schiebekörper gebildet, welcher an dem Deckelträger linearbeweglich geführt ist. Das Hebelgestänge wandelt eine Schwenkbewegung des Schwenkdeckels in eine Linearbewegung des Schiebekörpers um. Der Sperrkörper kann dabei in einer linearen Richtung senkrecht zur Führungsrichtung des Schiebekörpers zwischen der Eingriffsstellung und der Außereingriffsstellung beweglich angeordnet sein.

Bei bestimmten Ausführungsformen ist der Sperrkörper in Richtung auf seine Außereingriffsstellung federvorgespannt. Der Eingriff zwischen Sperrkörper und Eingriffsstruktur ist bei bestimmten Ausführungsformen derart gestaltet, dass bei freigegebenem Sperrkörper dieser aus der Eingriffsstellung in die Außereingriffsstellung drängbar ist, indem die Eingriffsstruktur quer, insbesondere senkrecht zur Bewegungsrichtung des Sperrkörpers verlagert wird.

Bestimmte Ausführungsformen sehen vor, dass der Sperrkörper von einem Bolzenkörper gebildet ist, welcher in der Eingriffsstellung in eine Sperrvertiefung eines die Eingriffsstruktur bildenden, in einer insbesondere linearen Schieberichtung beweglich angeordneten Schiebekörpers eingreift. Die Sperrvertiefung ist in Schieberichtung durch Seitenflanken begrenzt, von denen mindestens eine als Schrägflanke ausgeführt ist. Die schräge Ausgestaltung der mindestens einen Seitenflanke erlaubt eine Keilwirkung, durch welche der Sperrkörper durch Verschieben des Schiebekörpers aus der Sperrvertiefung herausgedrängt werden kann. Die betreffende Seitenflanke kann z.B. geradlinig schräg verlaufen oder einen bogenartig gekrümmten Verlauf aufweisen.

Bestimmte Ausführungsformen, die den Steuerkörper-Mechanismus nicht voraussetzen, d.h. auch ohne den Steuerkörper und dessen Antriebseinheit realisiert werden können, sehen eine Ausgestaltung des Arretierkörpers als Schwenkkörper vor, welcher um eine relativ zu dem Deckelträger ortsfeste Schwenkachse schwenkbar angeordnet ist. An dem Arretierkörper ist dabei mindestens ein in Schwerkraftrichtung über den Arretierkörper hinausragendes Pendelgewicht gehalten. Das mindestens eine Pendelgewicht bewirkt eine Stabilisierung des Arretierkörpers gegen unerwünschte Schwenkbewegungen, wie sie beispielsweise von Erschütterungen des Müllcontainers hervorgerufen werden können. Bei bestimmten Ausführungsformen ist an dem Arretierkörper ein Paar beidseits von dem Arretierkörper herunterhängender Pendelgewichte gehalten.

Der Deckelträger kann von der Containerwanne selbst oder von einer an der Containerwanne relativ zu dieser immobil angebrachten Komponente gebildet sein. Bei bestimmten Ausführungsformen ist der Deckelträger indessen von einer relativ zu der Containerwanne beweglich an dieser gehaltenen Komponente gebildet. So sehen bestimmte Ausführungsformen vor, dass der Deckelträger als Schwenkträger ausgebildet ist, welcher an der Containerwanne relativ zu dieser um eine Schwenkachse zwischen einer Mülleinwurf-Bereitschaftsstellung und einer Müllentleerungs-Bereitschaftsstellung schwenkbar gehalten ist. In der Mülleinwurf-Bereitschaftsstellung des Deckelträgers entspricht eine Gleichgewichtsstellung des Arretierkörpers dessen Arretierstellung und in der Müllentleerungs-Bereitschaftsstellung des Deckelträgers entspricht eine Gleichgewichtsstellung des Arretierkörpers dessen Freigabestellung. Solange der Müllcontainer für den Mülleinwurf bereitsteht, wird sich der Deckelträger gewöhnlich in seiner Mülleinwurf-Bereitschaftsstellung befinden. Für die Müllentleerung mittels eines Müllfahrzeugs hingegen ist der Deckelträger in die Müllentleerungs-Bereitschaftsstellung zu schwenken, beispielsweise von einem geeignet ausgestalteten Greifer des Müllfahrzeugs, so dass keine händische Verschwenkung des Deckelträgers erforderlich ist, sofern eine solche überhaupt möglich ist. Mit der Verschwenkung des Deckelträgers in die Müllentleerungs-Bereitschaftsstellung geht eine schwerkraftbedingte Bewegung des Arretierkörpers in die Freigabestellung einher, weswegen in der Müllentleerungs-Bereitschaftsstellung der Schwenkdeckel entsperrt ist und aktiv geöffnet werden kann oder sich bei Kippen des Müllcontainers unter Schwerkrafteinfluss selbsttätig öffnen kann.

Die Erfindung wird nachfolgend anhand der beigefügten Zeichnungen weiter erläutert. Es stellen dar:
Figur 1 einen Schnitt durch einen Müllcontainer in einem Mülleinwurf-Bereitschaftszustand gemäß einem Ausführungsbeispiel,
Figur 2 den Müllcontainer der Figur 1, gesehen von außen, wobei ein Trägerbügel für Schließdeckel des Müllcontainers in Richtung zu einer Müllentleerungs-Bereitschaftsstellung geschwenkt ist,
Figur 3 einen vergrößerten Ausschnitt des Müllcontainers der Figuren 1 und 2, wobei Details eines Deckelsperrmoduls erkennbar sind und die Schließdeckel des Müllcontainers sich in einer Schließstellung befinden, in welcher sie den Müllcontainer verschließen,
Figur 4 eine Ansicht des Müllcontainers der Figuren 1 bis 3 in einem Zustand, in welchem der Trägerbügel über die Schwenkstellung gemäß Figur 2 hinaus geschwenkt ist,
Figur 5 in Perspektive das Deckelsperrmodul in einem Zustand entsprechend Figur 3,
Figur 6 einen Schnitt durch das Deckelsperrmodul in dem Zustand entsprechend Figur 3, und
Figur 7 einen Schnitt durch das Deckelsperrmodul in einem Zustand nach aktiver Deckelentsperrung entsprechend der in Figur 1 dargestellten Situation.

Der in den Figuren 1 und 2 dargestellte, allgemein mit 10 bezeichnete Müllcontainer ist zum Einsatz als Gemeinschaftscontainer in einer Wohnanlage für mehrere Haushalte geeignet, zum Beispiel als Gemeinschaftscontainer für Mehrfamilienhäuser. Er erlaubt den Mülleinwurf nur, nachdem sich ein Benutzer als berechtigt ausgewiesen hat. Hierzu muss der Benutzer einen als Berechtigungsschlüssel dienenden Informationsträger mit einer in den Figuren nicht näher dargestellten Lesevorrichtung zusammenführen, welche kontaktlos oder durch Kontakt Berechtigungsdaten von dem Informationsträger auslesen kann. Erweist sich der Benutzer als berechtigt, entsperrt eine Steuereinheit den Müllcontainer 10. Erst nach Entsperrung kann der Benutzer einen Schließdeckel 12 des Müllcontainers 10 hochklappen und dadurch Zugang zum Inneren des Müllcontainers 10 erhalten. Nachdem er seinen Müll in den Müllcontainer 10 eingeworfen hat, klappt der Benutzer den geöffneten Schließdeckel 12 wieder herunter, woraufhin die Steuereinheit die erneute Sperrung des Müllcontainers 10 bewirkt. Ohne Berechtigung ist ein Mülleinwurf in den Müllcontainer 10 demnach nicht möglich.

Der Müllcontainer 10 kann als Oberflur-Container ausgeführt sein und Räder oder Rollen (nicht dargestellt) aufweisen, mit denen er von einem Ort an einen anderen gerollt werden kann. Eine Unterflur-Ausführung des Müllcontainers 10 ist im Rahmen der Erfindung jedoch nicht ausgeschlossen. Der Müllcontainer 10 weist eine in einer Draufsicht von oben beispielsweise angenähert quadratisch oder rechteckig ausgeführte Containerwanne 14 auf, in welcher der eingeworfene Müll gesammelt wird. An der Containerwanne 14 ist eine Deckelkonstruktion 16 gehalten, welche im gezeigten Beispielfall einen Trägerbügel 18 mit zwei daran schwenkbar angebrachten Schließdeckeln 12 aufweist. Der Trägerbügel 18, der einen Deckelträger im Sinne der Erfindung bildet, ist um eine horizontale Schwenkachse schwenkbar an Stützhalterungen 20 montiert, welche an gegenüberliegenden Wänden der Containerwanne 14 fest montiert sind (in Figur 2 ist nur eine der Stützhalterungen 20 sichtbar; die andere Stützhalterung 20 befindet sich an der senkrecht zur Zeichenebene der Figur 2 hinteren Wannenwand der Containerwanne 14). Der Trägerbügel 18 setzt sich aus zwei an jeweils einer der Stützhalterungen 20 gelenkig angebrachten Hochstreben 22 und einer die beiden Hochstreben 22 miteinander verbindenden, sich horizontal über die Containerwanne 14 hinweg erstreckenden Querstrebe 24 zusammen. Der Trägerbügel 18 kann folglich angenähert eine Π-Gestalt haben, wobei der Mittelschenkel des Π die Querstrebe 24 bildet und länger als die beiden Seitenschenkel des Π sein kann (welche die beiden Hochstreben 22 bilden).

In der in Figur 1 gezeigten Situation befindet sich der Tragbügel 18 in einer aufrechten Stellung; dies entspricht einer Mülleinwurf-Bereitschaftsstellung des Trägerbügels 18. In der Mülleinwurf-Bereitschaftsstellung hält der Trägerbügel 18 die an ihm gehaltenen Schließdeckel 12 in einer Position relativ zu der Containerwanne 14, in der die Schließdeckel 12 die Containerwanne 14 verschließen können und in der die Schließdeckel 12 durch Hochklappen einen Zugang zum Inneren der Containerwanne 14 freigeben können, wenn der Mülleinwurf gestattet werden soll. Dagegen ist der Trägerbügel 18 in der in Figur 2 gezeigten Situation aus der Mülleinwurf-Bereitschaftsstellung der Figur 1 in Richtung auf eine Müllentleerungs-Bereitschaftsstellung verschwenkt. Die Müllentleerungs-Bereitschaftsstellung ist eine Stellung, in welcher der Trägerbügel 18 eine Position relativ zu der Containerwanne 14 einnimmt, in welcher der Müllcontainer 10 zur Entleerung bereit ist. Entleerungsbereitschaft meint insbesondere, dass infolge der Verschwenkung des Trägerbügels 18 dieser aus dem Fallweg des Mülls herausbewegt ist und folglich kein Hindernis mehr für den Müll darstellt, wenn der Müllcontainer 10 zum Zwecke der Entleerung von einem Müllfahrzeug hochgehoben und in der Luft gekippt wird und der Müll aus dem Müllcontainer 10 herausfällt. In der Müllentleerungs-Bereitschaftsstellung sind die Schließdeckel 12 als Folge der Verschwenkung des Trägerbügels 18 solchermaßen gegenüber der Containerwanne 14 versetzt, dass sich schon aufgrund dieser Versetzung ein Zugang zum Inneren der Containerwanne 14 eröffnet, wie gut in Figur 2 erkennbar.

Wie nachstehend noch näher erläutert, bewirkt die Verschwenkung des Trägerbügels 18 aus der Mülleinwurf-Bereitschaftsstellung in Richtung auf die Müllentleerungs-Bereitschaftsstellung eine schwerkraftbedingte Entsperrung der Schließdeckel 12. In der Müllentleerungs-Bereitschaftsstellung können die Schließdeckel 12, wenn der Müllcontainer 10 von einem Müllfahrzeug angehoben und in der Luft gekippt wird, dann infolge des Kippens aufklappen und insgesamt eine große Öffnung freigeben, durch welche hindurch der Müll aus dem Müllcontainer 10 herausfallen kann. Die Stellung, welche der Trägerbügel 18 in Figur 4 einnimmt, entspricht der Müllentleerungs-Bereitschaftsstellung. In Figur 2 befindet sich der Trägerbügel 18 auf dem Weg hin zu der Müllentleerungs-Bereitschaftsstellung, hat diese aber noch nicht erreicht.

Die Schließdeckel 12 sind jeweils in einer definierten relativen Schwenkstellung (Sperr-Schwenkstellung) gegenüber dem Trägerbügel 18 fixierbar. In der Mülleinwurf-Bereitschaftsstellung des Trägerbügels 18 entspricht die Sperr-Schwenkstellung der Schließdeckel 12 einer Schließstellung, in welcher der betreffende Schließdeckel 12 den ihm zugeteilten Teilbereich der Containerwanne 14 gegen Mülleinwurf verschließt. In der Situation gemäß Figur 1 befindet sich der in der Zeichnung rechte Schließdeckel 12 in dieser Schließstellung; er verschließt die rechte Containerhälfte gegen Mülleinwurf. Der in der Zeichnung linke Schließdeckel 12 ist dagegen in Figur 1 aus der Schließstellung relativ zu dem Trägerbügel 18 in eine Offenstellung verschwenkt, in welcher er die linke Containerhälfte für den Mülleinwurf zugänglich macht.

Zur Fixierung (Sperrung) gegenüber dem Trägerbügel 18 ist mindestens einem der Schließdeckel 12 und bei bestimmten Ausführungsformen jedem der Schließdeckel 12 ein Deckelsperrmodul 26 zugeordnet. Das Deckelsperrmodul 26 ist für eine bi-modale Entsperrung des betreffenden Schließdeckels 12 ausgelegt, einmal durch Schwerkrafteinfluss und das andere Mal durch aktive, elektrisch gesteuerte Intervention. Die Figuren 5 bis 7 zeigen das Deckelsperrmodul 26 isoliert von den übrigen Komponenten des Müllcontainers 10. Es umfasst einen an dem Trägerbügel 18 zu befestigenden Grundkörper 28, der eine lineare Schiebeführung für einen mit einer Sperrvertiefung 30 ausgeführten Stangenkörper 32 bildet. Letzterer ist über ein von zwei Gestängegliedern 34, 36 gebildetes Hebelgestänge 38 mit dem betreffenden Schließdeckel 12 bewegungsmäßig gekoppelt. Das Gestängeglied 36 weist einen Montagesitz 40 zur festen Verbindung mit dem betreffenden Schließdeckel 12 auf; beispielsweise ist das Deckelsperrmodul 26 an dem Montagesitz 40 mit dem betreffenden Schließdeckel 12 verschweißt oder verschraubt. Das Gestängeglied 34 ist sowohl mit dem Gestängeglied 36 als auch mit den Stangenkörper 32 jeweils gelenkig verbunden. Eine Schwenkbewegung des betreffenden Schließdeckels 12 relativ zu dem Trägerbügel 18 um eine Deckelschwenkachse 42 (Figuren 3 und 4) wird durch das Hebelgestänge 38 in eine Linearbewegung des Stangenkörpers 32 transformiert.

An dem Grundkörper 28 ist ein Sperrbolzen 44 in einer Richtung senkrecht zur Linearführungsrichtung des Stangenkörpers 32 zwischen einer Eingriffsstellung und einer Außereingriffsstellung beweglich angeordnet. In seiner Eingriffsstellung (siehe Figur 6) greift der Sperrbolzen 44 in die Sperrvertiefung 30 des Stangenkörpers 32 ein und sperrt so den betreffenden Schließdeckel 12 gegen Verschwenkung relativ zu dem Trägerbügel 18. Die Sperr-Schwenkstellung des Schließdeckels 12 ist durch den Eingriff des Sperrbolzens 44 in die Sperrvertiefung 30 definiert. In seiner Außereingriffsstellung (siehe Figur 7) ist der Sperrbolzen 44 aus der Sperrvertiefung 30 herausbewegt, sodass der Stangenkörper 32 für eine Linearverschiebung und folglich der Schließdeckel 12 für eine Verschwenkung gegenüber dem Trägerbügel 18 freigegeben sind. Der Sperrbolzen 44 ist durch ein Federelement 46 in Richtung auf seine Außereingriffsstellung gemäß Figur 7 vorgespannt. Die Sperrvertiefung 30 ist in Linearführungsrichtung des Stangenkörpers 32 durch Seitenflanken 48 (Figur 7) begrenzt, welche hinreichend schräg (im gezeigten Beispielfall geradlinig schräg) zur Bewegungsrichtung des Sperrbolzens 44 verlaufen, sodass bei Krafteinwirkung auf den Stangenkörper 32 durch Keilwirkung zwischen dem Sperrbolzen 44 und einer betreffenden der Seitenflanken 48 der Sperrbolzen 44 aus dem Eingriff mit der Sperrvertiefung 30 herausgedrängt und in seine Außereingriffsstellung gedrängt werden kann. Die Vorspannkraft des Federelements 46 kann die Herausbewegung des Sperrbolzens 44 aus der Sperrvertiefung 30 unterstützen oder - bei bestimmten Ausführungsformen - sogar alleine bewerkstelligen.

Voraussetzung für obiges Zurückdrängen des Sperrbolzens 44 aus der Eingriffsstellung in die Außereingriffsstellung ist, dass der Sperrbolzen 44 nicht in seiner Eingriffsstellung gemäß Figur 6 durch einen Arretierkörper 50 (siehe insbesondere Figuren 6 und 7) arretiert ist. Der Arretierkörper 50 ist an dem Grundkörper 28 relativ zu diesem um eine Schwenkachse 52 schwenkbar gelagert und besitzt im gezeigten Beispielfall eine angenähert eiförmige (oder allgemein ovale) Gestalt. Es versteht sich, dass andere rotationsunsymmetrische Ausgestaltungen des Arretierkörpers 50 ohne weiteres vorstellbar sind. Eine Rotationsasymmetrie der Massenverteilung des Arretierkörpers 50 ist bei dem gezeigten Ausführungsbeispiel erwünscht, weil der Arretierkörper 50 die Fähigkeit besitzen soll, unter Schwerkrafteinfluss aus einer in den Figuren 3 und 6 gezeigten relativen Arretierstellung (relativ zu dem Grundkörper 28) in eine in Figur 7 gezeigte relative Freigabestellung zu schwenken. Es versteht sich, dass der Arretierkörper 50 entsprechend leichtgängig und reibungsarm an dem Grundkörper 28 aufgehängt ist, um eine solche schwerkraftbedingte Verschwenkung des Arretierkörpers 50 zu ermöglichen.

In der Arretierstellung nimmt der Arretierkörper 50 eine Position ein, in welcher er den Sperrbolzen 44 gegen Zurückweichen aus der Eingriffsstellung in die Außereingriffsstellung blockiert. Durch Verschwenken des Arretierkörpers 50 in die Freigabestellung gewinnt der Sperrbolzen 44 den nötigen Ausweichraum, um aus der Eingriffsstellung in die Außereingriffsstellung zurückweichen zu können. Aus dem Vergleich der Figuren 3 und 4 erkennt man, dass eine Verschwenkung des Trägerbügels 18 aus der Mülleinwurf-Bereitschaftsstellung (Figur 3) in die Müllentleerungs-Bereitschaftsstellung (Figur 4) eine schwerkraftbedingte Verschwenkung des Arretierkörpers 50 aus der Arretierstellung in die Freigabestellung mit sich bringt. Bei Transferierung des Trägerbügels 18 in die Müllentleerungs-Bereitschaftsstellung wird folglich die Arretierung der Schließdeckel 12 gelöst; diese sind dann frei, ihre relative Schließstellung (relativ gegenüber dem Trägerbügel 18) zu verlassen. Die schwerkraftbedingte Entsperrung der Schließdeckel 12 erfolgt bereits nach einer Verschwenkung des Trägerbügels 18 um einen vergleichsweise kleinen Schwenkwinkel. Z.B. kann die Entsperrung der Schließdeckel 12 schon nach einem Schwenkweg von etwa 15 Grad (d.h. Winkelgrad) oder etwa 20 Grad oder etwa 25 Grad oder etwa 30 Grad erreicht sein.

In Figur 4 hat der in der Zeichnung rechte Schließdeckel 12 seine Schließstellung verlassen, der in der Zeichnung linke Schließdeckel 12 befindet sich dagegen noch in seiner Schließstellung (das in Figur 4 erkennbare Deckelschließmodul 26 ist diesem linken Schließdeckel 12 zugeordnet). Es kann die Kontur der Containerwanne 14 sein, die es bedingt, dass beim Schwenken des Trägerbügels 18 in Richtung auf die Müllentleerungs-Bereitschaftsstellung mindestens einer der Schließdeckel 12 seine Schließstellung verlässt. Im gezeigten Beispielfall ist es der in Schwenkrichtung des Trägerbügels 18 vorlaufende Schwenkdeckel 12, der beim Schwenken des Trägerbügels 18 hin zu dessen Müllentleerungs-Bereitschaftsstellung nicht in seiner Schließstellung verharren kann. Es ist selbstverständlich möglich, dass beim Schwenken des Trägerbügels 18 hin zu dessen Müllentleerungs-Bereitschaftsstellung beide Schließdeckel 12 gezwungen sind, ihre Schließstellung zu verlassen. Das Eigengewicht der Schließdeckel 12 ist jedenfalls groß genug, um auch ohne die unterstützende Wirkung des Federelements 46 den Sperrbolzen 44 in seine Außereingriffsstellung zu treiben.

Im gezeigten Beispielfall sind an dem Arretierkörper 50 beidseits desselben (beidseits in Bezug auf die Axialrichtung der Schwenkachse 52) zwei Pendelgewichte 54 pendelfähig aufgehängt. In den Figuren 3 und 5 ist jeweils nur eines der Pendelgewichte 54 erkennbar, dass andere ist jeweils verdeckt und nicht erkennbar. Zur Aufhängung der Pendelgewichte 54 kann der Arretierkörper 50 beidseits einen abstehenden Lagerzapfen 56 (siehe insbesondere Figuren 5) aufweisen, an welchem das betreffende Pendelgewicht 54 hängt. Die Pendelgewichte 54 können relativ zu dem Arretierkörper 50 pendeln und haben den Zweck, dass Ansprechverhalten des Arretierkörpers 50 auf Vibrationen, Stöße und andere kurzzeitige externe Einflüsse zu dämpfen, sodass der Arretierkörper 50 nicht schon bei geringen Erschütterungen den Sperrbolzen 44 freigibt. Auch die Pendelgewichte 54 können eine allgemein ovale Form besitzen; sie pendeln um eine Pendelachse, welche in der Arretierstellung des Arretierkörpers 50 auf einer Linie liegt, welche von der Schwenkachse 52 zu dem Sperrbolzen 44 verläuft.

Der Arretierkörper 50 ist nicht nur durch Schwerkrafteinwirkung aus seiner Arretierstellung in die Freigabestellung bewegbar, sondern auch durch aktive Intervention mittels eines Steuerhebels 58, welcher in dem Deckelsperrmodul 26 enthalten ist und im gezeigten Beispielfall um eine zur Schwenkachse 52 parallele Hebelachse 60 schwenkbar an dem Grundkörper 28 gehalten ist. Der Steuerhebel 58 kann zwischen einer in Figur 6 gezeigten Ruhestellung und einer in Figur 7 gezeigten Steuerstellung verschwenkt werden. Alternativ zu dem schwenkbaren Steuerhebel 58 könnte ein linearbeweglich angeordneter Steuerschieber verwendet werden. Der Steuerhebel 58 übt in der Ruhestellung keinen Einfluss auf den Arretierkörper 50 aus, bei Überführung aus der Ruhestellung in die Steuerstellung drängt er dagegen den Arretierkörper 50 aus dessen Arretierstellung in Richtung auf die Freigabestellung. Zum Antrieb des Steuerhebels 58 umfasst das Deckelsperrmodul 26 eine elektrisch steuerbare Antriebseinheit 62 (Figur 5), welche beispielsweise einen Elektromotor als Erzeuger der Antriebskraft für den Steuerhebel 58 umfasst. Die Antriebseinheit 62 wird von einer in den Zeichnungen nicht näher dargestellten Steuereinheit elektrisch gesteuert. Die Steuereinheit arbeitet mit einem gleichfalls in den Zeichnungen nicht näher dargestellten Lesegerät zusammen, das von einem Berechtigungsschlüssel eines Benutzers dort gespeicherte Berechtigungsinformationen auslesen kann. Anhand der Berechtigungsinformationen ermittelt die Steuereinheit, ob der Benutzer berechtigt ist, den Müllcontainer 10 zu benutzen. Ist er berechtigt, steuert die Steuereinheit die Antriebseinheit 62 zur Freigabe des Arretierkörpers 50. In der Mülleinwurf-Bereitschaftsstellung des Trägerbügels 18 kann so die Blockade des Sperrbolzens 44 durch den Arretierkörper 50 aktiv aufgehoben werden, sodass der Benutzer den betreffenden Schließdeckel 12 mit Handkraft öffnen kann. Der in Figur 1 linke der beiden Schließdeckel 12 wurde in solcher Weise geöffnet.

Der Müllcontainer 10 ermöglicht folglich in seinem Mülleinwurf-Bereitschaftszustand, wenn sich der Trägerbügel 18 in der Mülleinwurf-Bereitschaftsstellung befindet, eine Entsperrung des jeweiligen Schließdeckels 12 durch aktive Betätigung des Steuerhebels 58. Wird der Trägerbügel in die Müllentleerungs-Bereitschaftsstellung überführt, bewirkt die Schwerkraft eine Entsperrung der Schließdeckel 12, indem der Arretierkörper 50 schwerkraftbedingt in seine Freigabestellung schwenkt.

## Patentansprüche

1. Müllcontainer umfassend
- eine Containerwanne,
- eine Deckelkonstruktion mit mindestens einem Schwenkdeckel zur oberseitigen Abdeckung der Containerwanne, wobei der Schwenkdeckel an einem Deckelträger relativ zu diesem um eine Schwenkachse schwenkbar gehalten ist,
- eine Sperreinrichtung, um den Schwenkdeckel in einer gegebenen relativen Sperr-Schwenkstellung gegen Verschwenkung gegenüber dem Deckelträger lösbar zu sperren, wobei die Sperr-Schwenkstellung in einem Mülleinwurf-Bereitschaftszustand des Müllcontainers einer Schließstellung des Schwenkdeckels entspricht, in welcher die Containerwanne von der Deckelkonstruktion gegen Mülleinwurf abgedeckt ist,
wobei die Sperreinrichtung einen Arretierkörper umfasst, welcher aus einer Arretierstellung, in welcher der Arretierkörper eine Arretierung des Schwenkdeckels gegen Verschwenkung aus der Sperr-Schwenkstellung bewirkt, durch Schwerkrafteinfluss in eine Freigabestellung verlagerbar angeordnet ist, in welcher der Arretierkörper eine Verschwenkung des Schwenkdeckels aus der Sperr-Schwenkstellung gestattet,
**dadurch gekennzeichnet, dass** die Sperreinrichtung ferner einen beweglich angeordneten Steuerkörper sowie eine elektrisch steuerbare Antriebseinheit für den Steuerkörper umfasst, wobei durch Antrieb des Steuerkörpers der Arretierkörper aus der Arretierstellung in die Freigabestellung transferierbar ist.

2. Müllcontainer nach Anspruch 1 oder dessen Oberbegriff, **dadurch gekennzeichnet, dass** der Arretierkörper als Schwenkkörper ausgeführt ist, welcher um eine relativ zu dem Deckelträger ortsfeste Schwenkachse schwenkbar angeordnet ist, wobei an dem Arretierkörper mindestens ein in Schwerkraftrichtung über den Arretierkörper hinausragendes Pendelgewicht gehalten ist.

3. Müllcontainer nach Anspruch 1 oder 2, **dadurch gekennzeichnet, dass** die Sperreinrichtung einen von dem Arretierkörper gesonderten, relativ zu einer Eingriffsstruktur zwischen einer Eingriffsstellung und einer Außereingriffsstellung beweglich angeordneten Sperrkörper umfasst, welcher in der Eingriffsstellung in einem den Schwenkdeckel gegen Verschwenkung aus der Sperr-Schwenkstellung sperrenden Eingriff mit der Eingriffsstruktur steht und in der Freigabestellung aus dem Sperreingriff mit der Eingriffsstruktur befreit ist und eine Verschwenkung des Schwenkdeckels gestattet,
wobei der Arretierkörper in der Arretierstellung den Sperrkörper gegen Bewegung aus der Eingriffsstellung in die Außereingriffsstellung arretiert und in der Freigabestellung den Sperrkörper für eine Bewegung aus der Eingriffsstellung in die Außereingriffsstellung freigibt.

4. Müllcontainer nach Anspruch 3, **dadurch gekennzeichnet, dass** die Eingriffsstruktur von einem mit dem Schwenkdeckel über ein Hebelgestänge bewegungsgekoppelten, insbesondere stangenartig länglich ausgebildeten Schiebekörper gebildet ist, welcher an dem Deckelträger linearbeweglich geführt ist.

5. Müllcontainer nach Anspruch 4, **dadurch gekennzeichnet, dass** der Sperrkörper in einer linearen Richtung senkrecht zur Führungsrichtung des Schiebekörpers zwischen der Eingriffsstellung und der Außereingriffsstellung beweglich angeordnet ist.

6. Müllcontainer nach einem der Ansprüche 3 bis 5, **dadurch gekennzeichnet, dass** der Sperrkörper in Richtung auf seine Außereingriffsstellung federvorgespannt ist.

7. Müllcontainer nach einem der Ansprüche 3 bis 6, **dadurch gekennzeichnet, dass** der Eingriff zwischen Sperrkörper und Eingriffsstruktur derart gestaltet ist, dass bei freigegebenem Sperrkörper dieser aus der Eingriffsstellung in die Außereingriffsstellung drängbar ist, indem die Eingriffsstruktur quer, insbesondere senkrecht zur Bewegungsrichtung des Sperrkörpers verlagert wird.

8. Müllcontainer nach Anspruch 7, **dadurch gekennzeichnet, dass** der Sperrkörper von einem Bolzenkörper gebildet ist, welcher in der Eingriffsstellung in eine Sperrvertiefung eines die Eingriffsstruktur bildenden, in einer insbesondere linearen Schieberichtung beweglich angeordneten Schiebekörpers eingreift, wobei die Sperrvertiefung in Schieberichtung durch Seitenflanken begrenzt ist, von denen mindestens eine als Schrägflanke ausgeführt ist.

9. Müllcontainer nach einem der vorhergehenden Ansprüche, **dadurch gekennzeichnet, dass** an dem Arretierkörper ein Paar beidseits von dem Arretierkörper herunterhängender Pendelgewichte gehalten ist.

10. Müllcontainer nach einem der vorhergehenden Ansprüche, **dadurch gekennzeichnet, dass** der Deckelträger als Schwenkträger ausgebildet ist, welcher an der Containerwanne relativ zu dieser um eine Schwenkachse zwischen einer Mülleinwurf-Bereitschaftsstellung und einer Müllentleerungs-Bereitschaftsstellung schwenkbar gehalten ist, wobei in der Mülleinwurf-Bereitschaftsstellung des Deckelträgers eine Gleichgewichtsstellung des Arretierkörpers dessen Arretierstellung entspricht und in der Müllentleerungs-Bereitschaftsstellung des Deckelträgers eine Gleichgewichtsstellung des Arretierkörpers dessen Freigabestellung entspricht.
